# EUROPÄISCHE PATENTANMELDUNG

(11) **EP 2 808 504 A1**
(43) Veröffentlichungstag der Anmeldung: **03.12.2014**
(21) Anmeldenummer: 13075037.5
(22) Anmeldetag: 29.05.2013
(51) Int. Cl.: F01L 1/28, F01L 1/08, F01L 1/44

(54) **Verbrennungsmotor**

(71) Anmelder: Stanojevic, Mica, 10315 Berlin (DE)
(72) Erfinder: Stanojevic, Mica, 10315 Berlin (DE)

(57) **Zusammenfassung**

KAMMER.MOTOR.ZYKLUS.TURBO.

Verbrennungsmotor Kraftstoff Diesel.

01.ZYKLUS Punkt.

Micawelle-L.Öffnen.Einlassventiel-L.Geöffnet.
Micawelle-Z.Öffnen.Zylinderventiel-Z.Geöffnet.
Micawelle-A.Schliessen.Auslaßventiel-A.Geschlossen.
Kolben oberen Totpunkt.
Kurbelwelle 0 Grad.

Zeichnung Nummer 1.

1.ZYKLUS.Ansaugen Luft in Zylinder.

Turbine-L.Treiben Luft in die KAMMER und in den Zylinder.
Micawelle-L.Öffnen.Einlassventiel-L.Geöffnet
Micawelle-Z.Offnen.Zylinderventiel-Z.Geöffnet. Micawelle-A.Schliessen.Auslassventiel-A.Geschlossen.
Kolben in Zylinder Bewegung in Richtung der Kurbelwelle.

Zeichnung Nummer 2.

2.ZYKLUS.VerdichtenLuft in Zylinder.

Micawelle-L.Schliessen.Einlassventiel-L.Geschlossen.
Micawelle-Z.Schliessen.Zylinderventiel-Z.Geschlossen.
Micawelle-A.Schliessen.Auslassventiel-A.Geschlossen.
Kolben in Zylinder Bewegung in Richtung Zylinderventiel-Z.

Zeichnung Nummer 3.

3.ZYKLUS.Zünden in Zylinder.Arbeiten.

Micawelle-L.Schliessen.Einlassventiel-L.Geschlossen.
Micawelle-Z.Schliessen.Zylinderventiel-Z.Geschlossen.
Micawelle-A.Schliessen.Auslassventiel-A.Geschlossen.
Einspritzen von Kraftstoff,Einspritzdüse in Zylinder,
Entzünden und Ausdehnen.Verbrennungsprozess entstehende
Gase in Zylinder treiben den Kolben nach unten und vollbringen Damit Arbeit.Kolben in Zylinder Bewegung in Richtung der Kurbelwelle.

Zeichnung Nummer 4.

4.ZYKLUS.Ausstossen aus Zylinder Verbranntes Gas.

Micawelle-L.Schliessen.Einlassventiel-L.Geschlossen.
Micawelle-Z.Offnen.Zylinderventiel-Z.Geöffnet.
Micawelle-A.Öffnen.Auslassventiel-A.Geöffnet.
Ausstossen aus Zylinder Verbranntes Gas in Richtung KAMMER
Turbine-A.Treiben die heissen Abgase in den Auspuff.
Kolben in Zylinder Bewegung in Richtung Zylinderventiel-Z.

Zeichnung Nummer 5.

Bestandteile Zeichnung Nummer 6.

KAMMER.MOTOR.ZYKLUS.TURBO.

Verbrennungsmotor Kraftstoff Benzin,oder Gas.

01.ZYKLUS Punkt.

Micawelle-L.Öffnen.Einlassventiel-L.Geöffnet.
Micawelle-Z.Öffnen.Zylinderventiel-Z.Geöffnet.
Micawelle-A.Schliessen.Auslaßventiel-A.Geschlossen.
Kolben oberen Totpunkt.
Kurbelwelle 0 Grad.

Zeichnung Nummer 1A.

1.ZYKLUS.Ansaugen Luft in Zylinder.

Turbine-L.Treiben Luft in die KAMMER und in den Zylinder.
Micawelle-L.Öffnen.Einlassventiel-L.Geöffnet
Micawelle-Z.Öffnen.Zylinderventiel-Z.Geöffnet.
Micawelle-A.Schliessen.Auslassventiel-A.Geschlossen.
Kolben in Zylinder Bewegung in Richtung der Kurbelwelle.

Zeichnung Nummer 2A.

2.ZYKLUS.VerdichtenLuft in Zylinder.

Micawelle-L. Schliessen.Einlassventiel-L. Geschlossen.
Micawelle-Z.Schliessen.Zylinderventiel-Z.Geschlossen.
Micawelle-A.Schliessen.Auslassventiel-A.Geschlossen.
Kolben in Zylinder Bewegung in Richtung Zylinderventiel-Z.

Zeichnung Nummer 3A.

3.ZYKLUS.Zünden in Zylinder.Arbeiten.

Micawelle-L. Schliessen.Einlassventiel-L. Geschlossen.
Micawelle-Z.Schliessen.Zylinderventiel-Z.Geschlossen.
Micawelle-A.Schliessen.Auslassventiel-A.Geschlossen.
Einspritzen von Kraftstoff Benzin, oder Gas Einspritzdüse
In Zylinder Elektrische Zündkerze entzündet,Gemisch in Zylinder und Ausdehnen.Verbrennungsprozess entstehenden Gase in Zylinder treiben den Kolben nach unten und vollbringen Damit Arbeit.Kolben in Zylinder Bewegung in Richtung der Kurbelwelle.

Zeichnung Nummer 4A.

4.ZYKLUS.Ausstossen aus Zylinder Verbranntes Gas.

Micawelle-L.Schliessen.Einlassventiel-L.Geschlossen.
Micawelle-Z.Öffnen.Zylinderventiel-Z.Geöffnet.
Micawelle-A.Öffnen.Auslassventiel-A.Geöffnet.
Ausstossen aus Zylinder Verbranntes Gas in Richtung KAMMER Turbine-A.Treiben die heissen Abgase in den Auspuff.
Kolben in Zylinder Bewegung in Richtung Zylinderventiel-Z.

Zeichnung Nummer 5A.

Bestandteile Zeichnung Nummer 6A.

KAMMER.MOTOR.ZYKLUS.BOXER.

Verbrennungsmotor Kraftstoff Benzin,oder Gas.

01.ZYKLUS Punkt.

Micawelle-L.Öffnen.Einlassventiel-L.Geöffnet.
Micawelle-Z.Öffnen.Zylinderventiel-Z.Geöffnet.
Micawelle-A.Schliessen.Auslaßventiel-A.Geschlossen.
Kolben oberen Totpunkt.
Kurbelwelle 0 Grad.

Zeichnung Nummer 1B.

1.ZYKLUS.Ansaugen Luft in Zylinder.

Turbine-L.Treiben Luft in die KAMMER und in den Zylinder.
Micawelle-L.Öffnen.Einlassventiel-L.Geöffnet
Micawelle-Z.Öffnen.Zylinderventiel-Z.Geöffnet.
Micawelle-A.Schliessen.Auslassventiel-A.Geschlossen.
Kolben in Zylinder Bewegung in Richtung der Kurbelwelle.

Zeichnung Nummer 2B.

2.ZYKLUS.VerdichtenLuft in Zylinder.

Micawelle-L. Schliessen.Einlassventiel-L. Geschlossen.
Micawelle-Z.Schliessen.Zylinderventiel-Z.Geschlossen.
Micawelle-A.Schliessen.Auslassventiel-A.Geschlossen.
Kolben in Zylinder Bewegung in Richtung Zylinderventiel-Z.

Zeichnung Nummer 3B.

3.ZYKLUS.Zünden in Zylinder.Arbeiten.

Micawelle-L. Schliessen.Einlassventiel-L. Geschlossen.
Micawelle-Z.Schliessen.Zylinderventiel-Z.Geschlossen.
Micawelle-A.Schliessen.Auslassventiel-A.Geschlossen.
Einspritzen von Kraftstoff Benzin, oder Gas Einspritzdüse
In Zylinder Elektrische Zündkerze entzündet,Gemisch in Zylinder und Ausdehnen.Verbrennungsprozess entstehenden Gase in Zylinder treiben den Kolben nach unten und vollbringen Damit Arbeit.Kolben in Zylinder Bewegung in Richtung der Kurbelwelle.

Zeichnung Nummer 4B.

4.ZYKLUS.Ausstossen aus Zylinder Verbranntes Gas.

Micawelle-L. Schliessen.Einlassventiel-L.Geschlossen.
Micawelle-Z.Öffnen.Zylinderventiel-Z.Geöffnet.
Micawelle-A.Öffnen.Auslassventiel-A.Geöffnet.
Ausstossen aus Zylinder Verbranntes Gas in Richtung KAMMER Turbine-A.Treiben die heissen Abgase in den Auspuff. Kolben in Zylinder Bewegung in Richtung Zylinderventiel-Z.

Zeichnung Nummer 5B.

Bestandteile Zeichnung Nummer 6B.

KAMMER.MOTOR.ZYKLUS.BOXER.

Verbrennungsmotor Kraftstoff Diesel.

01.ZYKLUS Punkt.

Micawelle-L.Öffnen.Einlassventiel-L.Geöffnet.
Micawelle-Z.Öffnen.Zylinderventiel-Z.Geöffnet.
Micawelle-A.Schliessen.Auslaßventiel-A.Geschlossen.
Kolben oberen Totpunkt.
Kurbelwelle 0 Grad.

Zeichnung Nummer 1C.

1.ZYKLUS.Ansaugen Luft in Zylinder.

Turbine-L.Treiben Luft in die KAMMER und in den Zylinder.
Micawelle-L.Öffnen.Einlassventiel-L.Geöffnet
Micawelle-Z.Öffnen.Zylinderventiel-Z.Geöffnet.
Micawelle-A.Schliessen.Auslassventiel-A.Geschlossen.
Kolben in Zylinder Bewegung in Richtung der Kurbelwelle.

Zeichnung Nummer 2C.

2.ZYKLUS.VerdichtenLuft in Zylinder.

Micawelle-L.Schliessen.Einlassventiel-L.Geschlossen.
Micawelle-Z.Schliessen.Zylinderventiel-Z.Geschlossen.
Micawelle-A.Schliessen.Auslassventiel-A.Geschlossen.
Kolben in Zylinder Bewegung in Richtung Zylinderventiel-Z.

Zeichnung Nummer 3C.

3.ZYKLUS.Zünden in Zylinder.Arbeiten.

Micawelle-L.Schliessen.Einlassventiel-L.Geschlossen.
Micawelle-Z.Schliessen.Zylinderventiel-Z.Geschlossen.
Micawelle-A.Schliessen.Auslassventiel-A.Geschlossen.
Einspritzen von Kraftstoff,Einspritzdüse in Zylinder, Entzünden und Ausdehnen.Verbrennungsprozess entstehende Gase in Zylinder treiben den Kolben nach unten und vollbringen Damit Arbeit.Kolben in Zylinder Bewegung in Richtung der Kurbelwelle.

Zeichnung Nummer 4C.

4.ZYKLUS.Ausstossen aus Zylinder Verbranntes Gas.

Micawelle-L.Schliessen.Einlassventiel-L.Geschlossen.
Micawelle-Z.Öffnen.Zylinderventiel-Z.Geöffnet.
Micawelle-A.Öffnen.Auslassventiel-A.Geöffnet.
Ausstossen aus Zylinder Verbranntes Gas in Richtung KAMMER Turbine-A.Treiben die heissen Abgase in den Auspuff. Kolben in Zylinder Bewegung in Richtung Zylinderventiel-Z.

Zeichnung Nummer 5C.

Bestandteile Zeichnung Nummer 6C.

## Beschreibung

Sehr geehrte Damen und Herren,
hiermit möchte Ich Stanojevic Mica.Geburtsdatum:29.09.1948

Beschreibung meines PATENTS (KAMMER-ZYKLUS Verbrennungsmotor)Abgeben.

Die vorliegende Erfindung betrifft einen Verbrennungsmotor indem ein Luft-Kraftstoff verbrannt wird,um eine Explosion zu Gewinnen.Es kann Kinetische und andere Energien gewonnen und gespeichert werden(ZYKLUS-PROZESS).

Der Hintergrund der Erfindung ist,dass die heutigen Verbrennungsmotoren zu wenig Energie abgeben.Mein Verbrennungsmotor muss funktionieren wie eine Kreisumlaufende Kettenreaktion(ZYKLUS-PROZESS).

"Draussen-KAMMER-ZYLINDER-KAMMER-Draussen" Ausführung der Erfindung:
01.ZYKLUS Punkt(Zeichnung Nummer.1.1A.1B.1C.).
1.ZYKLUS.Ansaugen Luft.(Zeichnung Nummer.2.2A.2B.2C.),
2.ZYKLUS.Verdichten Luft.(Zeichnung Nummer.3.3A.3B.3C.).
3.ZYKLUS.Zünden.(Zeichnung Nummer.4.4A.4B.4C.).
4.ZYKLUS .Ausstoßen.(Zeichnung Nummer.5.5A.5B.5C.).

Bestandteile.(Zeichnung Nummer.6.6A.6B.6C.).

Um die Funktion meiner Erfindung zu gewährleisten,benötigt mein Motor

Eine spezifische KAMMER-Form,Micawelle-L-Form,Micawelle-Z-Form,Micawelle-A-Form.

Die Kurbelwelle muss sich zwei Mal um 360 Grad drehen.

Micawelle-L.Öffnen.Schliessen.Einlassventiel-L. einmal um 360 Grad drehen.

Micawelle-Z.Öffnen.Schliessen.Zylinderventiel-Z.einmal um 360 Grad drehen.

Micawelle-A.Öffnen.Schliessen.Auslassventiel-A.einmal um 360 Grad drehen.

## Patentansprüche

1. KAMMER.MOTOR.ZYKLUS.TURBO.
Verbrennungsmotor Kraftstoff Diesel.
01.ZYKLUS Punkt.
Micawelle-L.Öffnen.Einlassventiel-L.Geöffnet.
Micawelle-Z.Öffnen.Zylinderventiel-Z.Geöffnet.
Micawelle-A.Schliessen.Auslaßventiel-A.Geschlossen.
Kolben oberen Totpunkt.
Kurbelwelle 0 Grad.
Zeichnung Nummer 1.
1.ZYKLUS.Ansaugen Luft in Zylinder.
Turbine-L.Treiben Luft in die KAMMER und in den Zylinder.
Micawelle-L.Öffnen.Einlassventiel-L.Geöffnet
Micawelle-Z.Offnen.Zylinderventiel-Z.Geöffnet.
Micawelle-A.Schliessen.Auslassventiel-A.Geschlossen.
Kolben in Zylinder Bewegung in Richtung der Kurbelwelle.
Zeichnung Nummer 2.
2.ZYKLUS.VerdichtenLuft in Zylinder.
Micawelle-L.Schliessen.Einlassventiel-L.Geschlossen.
Micawelle-Z.Schliessen.Zylinderventiel-Z.Geschlossen.
Micawelle-A.Schliessen.Auslassventiel-A.Geschlossen.
Kolben in Zylinder Bewegung in Richtung Zylinderventiel-Z.
Zeichnung Nummer 3.
3.ZYKLUS.Zünden in Zylinder.Arbeiten.
Micawelle-L.Schliessen.Einlassventiel-L.Geschlossen.
Micawelle-Z.Schliessen.Zylinderventiel-Z.Geschlossen.
Micawelle-A.Schliessen.Auslassventiel-A.Geschlossen.
Einspritzen von Kraftstoff,Einspritzdüse in Zylinder,
Entzünden und Ausdehnen.Verbrennungsprozess entstehende
Gase in Zylinder treiben den Kolben nach unten und vollbringen
Damit Arbeit.Kolben in Zylinder Bewegung in Richtung der Kurbelwelle.
Zeichnung Nummer 4.
4.ZYKLUS.Ausstossen aus Zylinder Verbranntes Gas.
Micawelle-L.Schliessen.Einlassventiel-L.Geschlossen.
Micawelle-Z.Offnen.Zylinderventiel-Z.Geöffnet.
Micawelle-A.Öffnen.Auslassventiel-A.Geöffnet.
Ausstossen aus Zylinder Verbranntes Gas in Richtung KAMMER Turbine-A.Treiben die heissen Abgase in den Auspuff.
Kolben in Zylinder Bewegung in Richtung Zylinderventiel-Z.
Zeichnung Nummer 5.
Bestandteile Zeichnung Nummer 6.

2. KAMMER.MOTOR.ZYKLUS.TURBO.
Verbrennungsmotor Kraftstoff Benzin,oder Gas.
01.ZYKLUS Punkt.
Micawelle-L.Öffnen.Einlassventiel-L.Geöffnet.
Micawelle-Z.Öffnen.Zylinderventiel-Z.Geöffnet.
Micawelle-A. Schliessen.Auslaßventiel-A.Geschlossen.
Kolben oberen Totpunkt.
Kurbelwelle 0 Grad.
Zeichnung Nummer 1A.
1.ZYKLUS.Ansaugen Luft in Zylinder.
Turbine-L.Treiben Luft in die KAMMER und in den Zylinder.
Micawelle-L.Öffnen.Einlassventiel-L.Geöffnet
Micawelle-Z.Öffnen.Zylinderventiel-Z.Geöffnet.
Micawelle-A.Schliessen.Auslassventiel-A.Geschlossen.
Kolben in Zylinder Bewegung in Richtung der Kurbelwelle.
Zeichnung Nummer 2A.
2.ZYKLUS.VerdichtenLuft in Zylinder.
Micawelle-L.Schliessen.Einlassventiel-L.Geschlossen.
Micawelle-Z.Schliessen.Zylinderventiel-Z.Geschlossen.
Micawelle-A.Schliessen.Auslassventiel-A.Geschlossen.
Kolben in Zylinder Bewegung in Richtung Zylinderventiel-Z.
Zeichnung Nummer 3A.
3.ZYKLUS.Zünden in Zylinder.Arbeiten.
Micawelle-L. Schliessen.Einlassventiel-L. Geschlossen.
Micawelle-Z.Schliessen.Zylinderventiel-Z.Geschlossen.
Micawelle-A. Schliessen.Auslassventiel-A.Geschlossen.
Einspritzen von Kraftstoff Benzin, oder Gas Einspritzdüse
In Zylinder Elektrische Zündkerze entzündet,Gemisch in
Zylinder und Ausdehnen.Verbrennungsprozess entstehenden
Gase in Zylinder treiben den Kolben nach unten und vollbringen
Damit Arbeit.Kolben in Zylinder Bewegung in Richtung der Kurbelwelle.
Zeichnung Nummer 4A.
4.ZYKLUS.Ausstossen aus Zylinder Verbranntes Gas.
Micawelle-L.Schliessen.Einlassventiel-L.Geschlossen.
Micawelle-Z.Öffnen.Zylinderventiel-Z.Geöffnet.
Micawelle-A.Öffnen.Auslassventiel-A.Geöffnet.
Ausstossen aus Zylinder Verbranntes Gas in Richtung KAMMER
Turbine-A.Treiben die heissen Abgase in den Auspuff.
Kolben in Zylinder Bewegung in Richtung Zylinderventiel-Z.
Zeichnung Nummer 5A.
Bestandteile Zeichnung Nummer 6A.

3. KAMMER.MOTOR.ZYKLUS.BOXER.
Verbrennungsmotor Kraftstoff Benzin,oder Gas.
01.ZYKLUS Punkt.
Micawelle-L.Öffnen.Einlassventiel-L.Geöffnet.
Micawelle-Z.Öffnen.Zylinderventiel-Z.Geöffnet.
Micawelle-A.Schliessen.Auslaßventiel-A.Geschlossen.
Kolben oberen Totpunkt.
Kurbelwelle 0 Grad.
Zeichnung Nummer 1B.
1.ZYKLUS.Ansaugen Luft in Zylinder.
Turbine-L.Treiben Luft in die KAMMER und in den Zylinder.
Micawelle-L.Öffnen.Einlassventiel-L.Geöffnet
Micawelle-Z.Öffnen.Zylinderventiel-Z.Geöffnet.
Micawelle-A.Schliessen.Auslassventiel-A.Geschlossen.
Kolben in Zylinder Bewegung in Richtung der Kurbelwelle.
Zeichnung Nummer 2B.
2.ZYKLUS.VerdichtenLuft in Zylinder.
Micawelle-L.Schliessen.Einlassventiel-L.Geschlossen.
Micawelle-Z.Schliessen.Zylinderventiel-Z.Geschlossen.
Micawelle-A.Schliessen.Auslassventiel-A.Geschlossen.
Kolben in Zylinder Bewegung in Richtung Zylinderventiel-Z.
Zeichnung Nummer 3B.
3.ZYKLUS.Zünden in Zylinder.Arbeiten.
Micawelle-L.Schliessen.Einlassventiel-L.Geschlossen.
Micawelle-Z.Schliessen.Zylinderventiel-Z.Geschlossen.
Micawelle-A.Schliessen.Auslassventiel-A.Geschlossen.
Einspritzen von Kraftstoff Benzin, oder Gas Einspritzdüse
In Zylinder Elektrische Zündkerze entzündet,Gemisch in
Zylinder und Ausdehnen.Verbrennungsprozess entstehenden
Gase in Zylinder treiben den Kolben nach unten und vollbringen
Damit Arbeit.Kolben in Zylinder Bewegung in Richtung der Kurbelwelle.
Zeichnung Nummer 4B.
4.ZYKLUS.Ausstossen aus Zylinder Verbranntes Gas.
Micawelle-L.Schliessen.Einlassventiel-L.Geschlossen.
Micawelle-Z.Öffnen.Zylinderventiel-Z.Geöffnet.
Micawelle-A.Öffnen.Auslassventiel-A.Geöffnet.
Ausstossen aus Zylinder Verbranntes Gas in Richtung KAMMER
Turbine-A.Treiben die heissen Abgase in den Auspuff.
Kolben in Zylinder Bewegung in Richtung Zylinderventiel-Z.
Zeichnung Nummer 5B.
Bestandteile Zeichnung Nummer 6B.

4. KAMMER.MOTOR.ZYKLUS.BOXER.
Verbrennungsmotor Kraftstoff Diesel.
01.ZYKLUS Punkt.
Micawelle-L.Öffnen.Einlassventiel-L.Geöffnet.
Micawelle-Z.Öffnen.Zylinderventiel-Z.Geöffnet.
Micawelle-A.Schliessen.Auslaßventiel-A.Geschlossen.
Kolben oberen Totpunkt.
Kurbelwelle 0 Grad.
Zeichnung Nummer 1C.
1.ZYKLUS.Ansaugen Luft in Zylinder.
Turbine-L.Treiben Luft in die KAMMER und in den Zylinder.
Micawelle-L.Öffnen.Einlassventiel-L.Geöffnet
Micawelle-Z.Öffnen.Zylinderventiel-Z.Geöftnet.
Micawelle-A.Schliessen.Auslassventiel-A.Geschlossen.
Kolben in Zylinder Bewegung in Richtung der Kurbelwelle.
Zeichnung Nummer 2C.
2.ZYKLUS.VerdichtenLuft in Zylinder.
Micawelle-L.Schliessen.Einlassventiel-L.Geschlossen.
Micawelle-Z.Schliessen.Zylinderventiel-Z.Geschlossen.
Micawelle-A.Schliessen.Auslassventiel-A.Geschlossen.
Kolben in Zylinder Bewegung in Richtung Zylinderventiel-Z.
3.ZYKLUS.Zünden in Zylinder.Arbeiten.
Micawelle-L.Schliessen.Einlassventiel-L.Geschlossen.
Micawelle-Z.Schliessen.Zylinderventiel-Z.Geschlossen.
Micawelle-A.Schliessen.Auslassventiel-A.Geschlossen.
Einspritzen von Kraftstoff,Einspritzdüse in Zylinder,
Entzünden und Ausdehnen.Verbrennungsprozess entstehende
Gase in Zylinder treiben den Kolben nach unten und vollbringen
Damit Arbeit.Kolben in Zylinder Bewegung in Richtung der Kurbelwelle.
Zeichnung Nummer 3C.
Zeichnung Nummer 4C.
4.ZYKLUS.Ausstossen aus Zylinder Verbranntes Gas.
Micawelle-L.Schliessen.Einlassventiel-L.Geschlossen.
Micawelle-Z.Öffnen.Zylinderventiel-Z.Geöffnet.
Micawelle-A.Öffnen.Auslassventiel-A.Geöffnet.
Ausstossen aus Zylinder Verbranntes Gas in Richtung KAMMER
Turbine-A.Treiben die heissen Abgase in den Auspuff.
Kolben in Zylinder Bewegung in Richtung Zylinderventiel-Z.
Zeichnung Nummer 5C.
Bestandteile Zeichnung Nummer 6C.

5. ZYKLUS-PROZESS.
Draussen-KAMMER-ZYLINDER-KAMMFR-Draussen.
01.ZYKLUS Punkt.
Micawelle-L.Öffnen.Finlassventiel-L.Geöffnet.
Micawelle-Z.Öffnen.Zylinderventiel-Z.Geöffnet.=1%-100%.
Micawelle-A.Schliessen.Auslaßventiel-A.Geschlossen.
Kolben oberen Totpunkt.
Kurbelwelle 0 Grad.
1.ZYKLUS.
2.ZYKLUS.
3.ZYKLUS.
4.ZYKLUS.
Die Kurbelwelle muss sich zwei Mal um 360 Grad drehen. Micawelle-L.Öffnen.Schliessen.Finlassventiel-L.
Einmal um 360 Grad drehen. Micawelle-Z.Öffnen.Schlessen.Zylinderventiel-Z.
Einmal um 360 Grad drehen. Micawelle-A.Öffnen.Schliessen.Auslassventiel-A.
Einmal um 360 Grad drehen.
KAMMER-Form-Funktion.
Micawelle-L-Form-Funktion.
Micawelle-Z-Form-Funktion.
Micawelle-A-Form-Funktion.
1.ZYLINDER.=1.VFNTIL! 1.KAMMER!=2.VENTIL.
STANOJFVIC MICA 29.09.1948.INVENTOR!
